# EUROPÄISCHE PATENTSCHRIFT

(11) **EP 1 072 335 B1**
(45) Veröffentlichungstag und Bekanntmachung des Hinweises auf die Patenterteilung: **17.12.2003**
(21) Anmeldenummer: 00113329.7
(22) Anmeldetag: 23.06.2000
(51) Int. Cl.: B21D 43/05, B21J 13/08

(54) **Transferantrieb für eine Presse**
Transfer drive for a press
Entraînement d'un mécanisme de transfert pour une presse

(30) Priorität: 27.07.1999 DE 19934460; 11.03.2000 DE 10012022
(43) Veröffentlichungstag der Anmeldung: 31.01.2001
(73) Patentinhaber: Müller Weingarten AG, D-88250 Weingarten (DE)
(72) Erfinder: Harsch, Erich, 88250 Weingarten (DE); Reichenbach, Rainer, 88281 Schlier (DE)
(74) Vertreter: Patentanwälte Eisele, Otten & Roth

(56) Entgegenhaltungen:
- EP-A- 0 394 723
- DE-A- 4 013 334
- US-A- 3 760 957
- US-A- 4 966 274
- US-A- 5 488 852

## Beschreibung

Die Erfindung betrifft einen Transferantrieb für eine Presse nach dem Oberbegriff des Anspruchs 1.

### Stand der Technik:

Eine Transporteinrichtung zum Transportieren von Teilen in einer Transferpresse besteht aus zwei in Transportrichtung der Teile verlaufenden Greiferschienen, die neben der Längsund Hubbewegung eine zusätzliche Querbewegung durchführen, wobei Greiferelemente an den Greiferschienen selbst vorgesehen sind. Damit die Transportelemente beim Bearbeitungsvorgang der Presse innerhalb des Werkzeugraumes nicht stören, müssen die Greiferschienen beim dreidimensionalen Transfersystem aus dem Werkzeugraum seitlich wieder herausgefahren werden.

Aus der DE 38 42 182 C1 ist ein Greiferschienenantrieb für Stufenpressen bekannt geworden, bei welchem die Greiferschienen eine dreidimensionale Fahrbewegung ausführen. Insbesondere ist neben der üblichen Längsbewegung und Hubbewegung der beiden parallel verlaufenden Greiferschienen eine zusätzliche Querbewegung als Spann- bzw. Schließbewegung zum Greifen bzw. Spannen der Werkstücke vorgesehen. Hierfür ist jede Greiferschiene über eine Schubstange gelenkig an einem quer verschiebbaren Schlitten gelagert, um eine Anpassung an die jeweilige Werkstückgröße vorzunehmen. Die jeweilige Schließbewegung der Greiferschiene erfolgt dann als seitliche Schwenkbewegung an einem in Querrichtung feststehenden Schlitten mittels entsprechender Kugelgelenke. Zur Durchführung der Vorrück-, Spann- und Hubbewegung der Tragschienen sind übliche, von Kurvenfolgerhebel abgefahrene Kurvenscheiben vorgesehen, wobei der Antrieb des Getriebes vom Pressenkopf aus erfolgt. Eine prinzipielle Darstellung eines solchen Antriebs eines Greiferschienenpaares ist auch in der EP 0 210 745 A2 (Fig. 4) wiedergegeben.

Aus der DE 39 13 663 A1 ist weiterhin eine Umsetzeinrichtung für eine Transferpresse bekannt geworden, bei der der Antrieb von Laufwagen in Teile-Transportrichtung durch eine Kurvenfolgerhebelanordnung erfolgt. Die Hubbewegung der Laufschiene erfolgt über den Antrieb eines Kurvenfolgerhebels, dessen Bewegung über eine Längsstange und eine Umlenkeinrichtung zur Laufschiene übertragen wird.

Aus dem gattungsbildenden Dokument US-A-5,488,852 ist eine Transferantrieb für eine Presse bekannt geworden, bei welcher Gelenkstangenantrieb zur Durchführung einer Schließbewegung sowie einer Längsbewegung der Trag- oder Greiferschienen vorgesehen ist. Die Hubbewegung des Systems wird hier ebenfalls mittels schmutzempfindlichen Längsführungen durchgeführt.

Nachteilig an diesem Stand der Technik ist die Tatsache, dass die dreidimensionalen Bewegungen durch komplizierte und schmutzempfindliche Führungen für die einzelnen Bewegungsorgane unterstützt werden müssen und komplizierte Schutzabdeckungen erforderlich machen. Bei rauhen Betriebsverhältnissen mit einem hohen Schmutzanfall, wie dies beispielsweise bei Schmiedepressen der Fall ist, werden die Führungen für die einzelnen Bewegungen stark strapaziert und Funktionsstörungen sind unvermeidlich durch z. B. Riefen oder dem sogenannten "Fressen" der Führungsflächen. Insbesondere ist es von Nachteil, wenn die Führungen im Bereich der Transportebene oder sogar unterhalb der Transportebene angeordnet sind.

### Aufgabe und Vorteile der Erfindung:

Der Erfindung liegt die Aufgabe zugrunde, einen Transferantrieb zu schaffen, der weitestgehend auf schmutzempfindliche Führungen für die einzelnen Bewegungselemente verzichtet.

Diese Aufgabe wird durch die Merkmale des Anspruchs 1 gelöst.

In den Unteransprüchen sind vorteilhafte und zweckmäßige Weiterbildungen des im Patentanspruch 1 beanspruchten Transferantriebs angegeben.

Der Erfindung liegt die Erkenntnis zugrunde, daß ein unter rauhen Produktionsbedingungen eingesetzter Transferantrieb möglichst ohne schmutzempfindliche Führungen für die einzelnen Bewegungsorgane auskommen muß. Mit dieser Erkenntnis schlägt die Erfindung einen Transferantrieb vor, der aus beweglichen Gelenkstangen in hängender Anordnung besteht, wodurch eine Art "schwimmende Lagerung" ohne zusätzliche Führungen erzielt wird. Insbesondere durch Verwendung eines dreidimensionalen Antriebs wird eine Art "Mehr-Punkt-Aufhängung" geschaffen, das heißt, die Greiferschienen sind in allen drei Bewegungsachsen definiert an Gelenken aufgehängt, so daß auf übliche Führungen aufgrund deren Schmutzempfindlichkeit verzichtet werden kann. Dabei ist es vorteilhaft, daß sämtliche Gelenkstangen und Schubstangen oberhalb der Transportebene der Teile angeordnet sind, so daß der darunter liegende Transportraum ohne jegliche verschmutzbare Führungen für den Transferantrieb ausgestattet sein kann. Der Transferantrieb wird demnach für alle Bewegungen der Greiferschienen in allen drei Bewegungsrichtungen mit Gelenkstangen bzw. Schubstangen und Hebeln ausgestattet, da diese über Drehgelenke miteinander verbunden sind, die sehr viel besser gegen Schmutz abzudichten sind, als übliche Linearführungen. Insbesondere für den Einsatz bei einem Schmiedebetrieb ist die Anordnung des Transfers oberhalb der Transportebene vorteilhaft, das heißt, der nach unten anfallende Schmutz kann den Transferantrieb nicht behindern.

Ein weiterer wesentlicher Vorteil dieser Anordnung besteht in der guten Zugänglichkeit des Arbeitsraumes, z. B. für das Sprühsystem der Formgravur oder bei einem Gesenkwechsel.

Weitere Einzelheiten und Vorteile der Erfindung ergeben sich aus der nachfolgenden Beschreibung von Ausführungsbeispielen im Zusammenhang mit der Figurenbeschreibung. Es zeigen
- Fig. 1 bis 3: ein erstes Ausführungsbeispiel eines Transfers für eine Schmiedemaschine mit einem Transferantrieb für eine Greiferschienenanordnung, wobei
- Fig. 1: eine Stirnansicht auf die Schmiedemaschine mit Transferantrieb im Pressen-Eingangsbereich,
- Fig. 2: eine Stirnansicht des Transferantriebs im Endbereich der Presse zeigt und
- Fig. 3: eine Seitenansicht auf die Presse mit einer Seitendarstellungen der Figuren 1 und 2 wiedergibt,
- Fig. 4 bis 6: zeigt eine weiteres Ausführungsbeispiel für einen Transfer einer Schmiedemaschine in einer Variante mit einem gemeinsamen Hebe-und Schließantrieb mit gleicher Anordnung wie zu Fig. 1 bis 3 angegeben.
- Fig. 7 bis 8: zeigt ein Ausführungsbeispiel eines Transfers mit separaten Antrieben für die Bewegungsachsen, sog. Elektronischer Transfer
- Figur 9 und 10: zeigt ein Ausführungsbeispiel eines Transfers mit separaten Antrieben mit der Zusatzfunktion "Weiteneinstellung".

### Ausführungsbeispiel mit separaten Antrieben für die Bewegungsachsen:

Bei dem in den Figuren 1 bis 3 dargestellten ersten Ausführungsbeispiel handelt es sich um einen Transfer für eine Schmiedemaschine 1 wie sie in Seitenansicht in Fig. 3 sowie in linker Stirnansicht aus Blickrichtung des Pfeils 2 in Fig. 1 und aus Blickrichtung des Pfeils 3 in Fig. 2 dargestellt ist.

Die beiden in Transportrichtung 4 durch die Schmiedemaschine oder Schmiedepresse 1 laufenden Greiferschienen 5, 6 sind an je vier Gelenkstangen 7 bis 14 kardanisch aufgehängt. Dabei wird die Greiferschiene 5 im vorderen Maschinenbereich 15 von den beiden Gelenkstangen 7, 8 und im hinteren Maschinenbereich 16 von den Gelenkstangen 9, 10 getragen. Dies ist aus Fig. 3 in Seitenansicht erkennbar. Die in Fig. 3 außerhalb der Zeichenebene liegende weitere Greiferschiene 6 wird im vorderen Bereich 15 durch die Gelenkstangen 11, 12 und im hinteren Bereich 16 durch die Gelenkstangen 13, 14 getragen.

In einem Kurvenkasten 17 im vorderen Maschinenbereich 15 befindet sich eine Hebelwelle 18, im hinteren Maschinenbereich 16 eine Hebelwelle 19, die über je einen Hebel 20, 21 und eine Schubstange 22 miteinander in Wirkverbindung stehen.

Auf den Hebelwellen 18, 19 sind Hebel 23 bis 26 befestigt, an denen die einzelnen Gelenkstangen 7 bis 14 kardanisch aufgehängt sind.

Die Hebelwelle 18 ist im Kurvenkasten 17 drehbar gelagert und von einem Kurvenpaar 27 über einen Rollenhebel 28 (Kurvenfolgerhebel) angetrieben. Die im hinteren Maschinenbereich 16 angeordnete Hebelwelle 19 ist in Lagerböcken 29, 30 drehbar gelagert. Der Antrieb der Hebelwelle 19 erfolgt durch die Hebelwelle 18 über die Hebelanordnung 20, 21 mit Schubstange 22. Durch diese Kinematik wird die Hubbewegung der Greiferschienen 5, 6 durchgeführt.

Die Schließbewegung der Greiferschienen 5, 6 erfolgt über die zusätzlichen Gelenkstangen 31 bis 34, wobei die Gelenkstangen 31, 32 seitlich kardanisch an der Greiferschiene 5 im vorderen 15 und hinteren Maschinenbereich 16 angelenkt sind. Die Gelenkstangen 33, 34 sind gleichermaßen kardanisch an die Greiferschiene 6 im vorderen und hinteren Maschinenbereich 15, 16 seitlich angelenkt. Hierzu wird auf Fig. 1, 2 verwiesen.

Die Gelenkstangen 31 bis 34 sind jeweils an einem ersten Schenkel 40 eines Winkelhebels 35 bis 38 angelenkt, der jeweils in einem Lager 39 gehalten ist. Ein jeweils weitere Schenkel 40' des jeweiligen Winkelhebels 35 bis 38 ist mit jeweils einer Gelenkstange 41 bis 44 verbunden, die ihrerseits über Hebel 45 bis 48 mit jeweils einer Hebelwelle 49, 50 verbunden sind. Der Antrieb der Hebelwelle 49 im vorderen Maschinenbereich 15 erfolgt wiederum über einen Rollenhebel 51 durch ein Kurvenpaar 52 im Kurvenkasten 17 im vorderen Maschinenbereich 15. Diese Drehbewegung der Hebelwelle 49 im vorderen Maschinenbereich 15 wird wiederum über einen Hebel 53 eine Schubstange 54 und über den Hebel 55 auf die Hebelwelle 50 im hinteren Maschinenbereich 16 übertragen.

Die Vorschubbewegung für die Greiferschienen 5, 6 erfolgt über Gelenkstangen 56, 57, die jeweils kardanisch mit den Greiferschienen 5, 6 verbunden sind. Über eine kardanische Verbindung zu jeweils einem Hebel 58, 59 wird eine gemeinsame Hebelwelle 60 erreicht, die über einen Rollenhebel 61 durch ein Kurvenpaar 62 angetrieben ist.

Eine Kurvenwelle 63 wird durch den Pressenantrieb selbst angetrieben und dient zum Antrieb des Vorschubmechanismus, des Spann- und Schließmechanismus sowie des Hub-/ Senkmechanismus.

Die eventuellen Verzerrungen, die durch die Hebel- und Schubstangengetriebe entstehen, werden beim Berechnen der Kurvenbahnen berücksichtigt, so daß die Bewegungen der Greiferschienen gerade mit den entsprechenden Bewegungsüberschneidungsbögen erfolgen.

### Zweites Ausführungsbeispiel:

Das weitere Ausführungsbeispiel der Erfindung nach den Figuren 4 bis 6 zeigt einen Transfer mit einem gemeinsamen Hebe- und Schließantrieb. Dabei zeigt die Fig. 4 eine Grundstellung mit einem abgesenkten Transfer in einer geöffneten Spann- und Schließeinrichtung. Die Fig. 5 zeigt die Stellung für die Teileentnahme mit abgesenktem Transfer in geschlossener Stellung. Schließlich zeigt die Fig. 6 den Transfer in angehobener Transportstellung mit geschlossenem Schließ- bzw. Spannmechanismus.

Beim Dreiachs-Transfer werden üblicherweise die drei Bewegungen, nämlich Vorschub, Heben und Schließen, von je einem Kurvengetriebe erzeugt. Dies ist auch im ersten, zuvor beschriebenen Ausführungsbeispiel angegeben.

Eine Kosteneinsparung kann dadurch erfolgen, daß die Hebe- und Schließbewegung von einem gemeinsamen Kurvengetriebe ausgeführt wird, das heißt, aus einer Bewegung wird eine Vertikal- und eine Querbewegung erzeugt. Gemäß der Darstellung in den Figuren 4 bis 6 wird dies durch folgende Maßnahmen in dem dort dargestellten Transferantrieb 100 erreicht.

In einer Wippe 101, die um einen Drehpunkt 102 schwenkbar gelagert ist, sind in zwei vertikal verschiebbaren Schlitten 103, 104 zwei Winkelhebel 105, 106 und je ein Anlenkhebel 107, 108 drehbar gelagert. An den Winkel- und Anlenkhebeln 105 bis 108 sind die Greiferschienen 109, 110 mittels Kardangelenken 111 kardanisch aufgehängt.

Die Winkelhebel 105, 106 sind über je eine kardanisch gelagerte Schubstange 112, 113 in je einem Hebel 114, 115 aufgehängt, der über eine Hebelwelle 116 und Rollenhebel 117 vom Kurvengetriebe 118 angetrieben wird.

Die Schließbewegung für die Greiferschienen 109, 110 wird über einen Anschlag 119 und die Hubbewegung über einen Anschlag 120 nach unten begrenzt.

Durch das Anheben der Hebel 114, 115 führen die Greiferschienen 109, 110 eine Schließbewegung bis zum Anschlag 119 durch. Durch ein weiteres Anheben der Hebel 114, 115 erfolgt eine Hubbewegung, wobei der Schlitten 103, 104, der in den Führungen 121 gelagert ist, sich anhebt.

Durch das Absenken der Hebel 114, 115 führt der Schlitten 103, 104 eine Senkbewegung bis zum Anschlag 120 durch. Beim weiteren Senken der Hebel 114, 115 führt die Greiferschiene 109, 110 eine Öffnungsbewegung durch, hervorgerufen durch das Schwenken der Winkelhebel 105, 106.

Zwischen dem Heben und Schließen nimmt das Kurvengetriebe eine Raststellung ein, um ein hartes Anschlagen der Anschläge zu vermeiden. Der übrige Antriebsmechanismus erfolgt analog zum Ausführungsbeispiel nach Fig. 1 - 3.

Aus der Darstellung in Fig. 7 und 8 ist die Aufhängung, Lagerung und Führung der Greiferschienen 5, 6 nahezu identisch mit den bereits beschriebenen Ausführungsformen. Zum besseren Verständnis wurden die gleichen Bezeichungsnummern verwendet.

Neu ist, das die Bewegungen nicht mehr über den zentralen Pressenantrieb erfolgen, sondern das separate, regelbare Antriebe verwendet werden. Die in den Figuren 1 *-* 6 beschriebenen Bewegungsabläufe durch Zwangssynchronisation mit den Pressenbewegungen wird aufgelöst zugunsten eines flexiblen, auf den jeweiligen Umformprozeß optimal einstellbaren, Transfersystems. Die Synchronisation wird in Form der bekannten Elektronischen Welle ausgeführt. Als Antriebsmotoren werden bevorzugt drehzahlgeregelte, elektrisch oder hydraulisch angetriebene, Motoren verwendet. Die Regelung kann als ein geschlossener Regelkreis ausgeführt werden. Die Größe der jeweiligen Bewegung ist nicht mehr durch eine Kurve vorgegeben, sondern kann individuell durch die Regelung der Antriebe erfolgen.

Der Hubantrieb 122 bewegt Hubwelle 123, auf der Hebel 23, 24 befestigt sind. Die Ausführung der Hubbewegung entspricht dem bereits beschriebenen Ablauf, jedoch ist durch Regelung von Hubantrieb 122 der Zeitpunkt, die Hubgröße und die Hubgeschwindigkeit frei wählbar.

Die Schließbewegung wird durch Schließantrieb 124, über Schließwelle 125, eingeleitet. Schließwelle 125 treibt über Hebel 45, 47 die kinematische Kette für den Schließhub der Greiferschienen 5, 6 in bereits beschriebener Form an.

Zur Übertragung der Hub- und Schließbewegung bzw. der Schwenkbewegung der Wellen 123, 125, vom Transferanfang zum Transferende dienen wieder Schubstangen 22, 54.

Der Vorschubantrieb 126 erzeugt über Vorschubwelle 127, Hebel 58, 59 und Gelenkstangen 56, 57 den horizontalen Teil des Transportschrittes der Greiferschienen 5, 6.

Wird bei einem Transfersystem auch eine Anpassung an unterschiedliche Breitenmaße der Werkstücke gefordert, wie es z.B. bei einem Stanzautomat der Regelfall ist, wird eine Ausführung gemäß Figur 9 und 10 vorgeschlagen.

Antrieb 128 treibt die Spindel 129 an, die in Verbindung mit den an den Aufbauplatten 131, 132 befestigten Muttern 130 steht. Aufbauplatte 131, 132 sind in Führungen 133 horiziontal verschiebbar gelagert. Da sich die Antriebs- und Führungselemente der Hub- und Schließbewegung der Greiferschienen 5, 6 auf der Aufbauplatte 131, 132 befinden, kann auf einfache Weise durch eine Horizontalbewegung die Weiteneinstellung erfolgen.

Als weitere Ausführungsvariante wird auf die Hub- und Schließwelle 123, 125 verzichtet und für jede Greiferschiene 5, 6 ein separater Hubantrieb 122 und Schließantreib 124 vorgeschlagen. Hierdurch wird die Flexibilität des Tranfersystems weiter erhöht und ermöglicht beispielsweise quer zur Transportrichtung eine schrägstellung der Greiferschienen 5, 6 zueinander oder bezogen auf den Schließantrieb eine unsymetrische Schließbewegung. Wird auch auf Schubstangen 22, 54 verzichtet, und werden am Transferende ebenfalls eigene Hubantriebe 122 und Schließantriebe 124 vorgesehen, so ist auch eine Schrägstellung der Greiferschienen in Transportrichtung möglich. In einfacher konstruktiver Ausführung erfolgt die Schließbewegung dadurch, dass an dem jeweiligen Schließantrieb 124 Hebel 134 bis 137 befestigt werden, die über Gelenkstangen 31 bis 34 die Schließbewegung der Greiferschienen 5, 6 einleiten. Gemeinsam ist der Vorschubantrieb 126 in der in Fig. 7, 8 beschriebenen Funktion.

Ist eine Weiteneinstellung nicht erforderlich, kann auf diese Einrichtung gemäß Fig. 9 und 10 verzichtet werden. Die Ausführung besteht dann aus der Anordnung der Antriebe für Schließen, Heben und Vorschub, gemäß Darstellung und Beschreibung der Figuren 9 und 10.

Die Erfindung ist nicht auf die dargestellten und beschriebenen Ausführungsbeispiele beschränkt. Sie umfaßt auch vielmehr alle weiterbildungen im Rahmen der Schutzrechtsansprüche.

### Bezugszeichenliste:

- 1: Schmiedemaschine
- 2: Pfeil
- 3: Pfeil
- 4: Transportrichtung
- 5: Greiferschiene
- 6: Greiferschiene
- 7: Gelenkstange
- 8: Gelenkstange
- 9: Gelenkstange
- 10: Gelenkstange
- 11: Gelenkstange
- 12: Gelenkstange
- 13: Gelenkstange
- 14: Gelenkstange
- 15: vorderer Maschinenbereich
- 16: hinterer Maschinenbereich
- 17: Kurvenkasten
- 18: Hebelwelle
- 19: Hebelwelle
- 20: Hebel
- 21: Hebel
- 22: Schubstange
- 23: Hebel
- 24: Hebel
- 25: Hebel
- 26: Hebel
- 27: Kurvenpaar
- 28: Rollenhebel
- 29: Lagerbock
- 30: Lagerbock
- 31: Gelenkstange
- 32: Gelenkstange
- 33: Gelenkstange
- 34: Gelenkstange
- 35: Winkelhebel
- 36: Winkelhebel
- 37: Winkelhebel
- 38: Winkelhebel
- 39: Lager
- 40: Schenkel
- 41: Gelenkstange
- 42: Gelenkstange
- 43: Gelenkstange
- 44: Gelenkstange
- 45: Hebel
- 46: Hebel
- 47: Hebel
- 48: Hebel
- 49: Hebelwelle
- 50: Hebelwelle
- 51: Rollenhebel
- 52: Kurvenpaar
- 53: Hebel
- 54: Schubstange
- 55: Hebel
- 56: Gelenkstange
- 57: Gelenkstange
- 58: Hebel
- 59: Hebel
- 60: Hebelwelle
- 61: Rollenhebel
- 62: Kurvenpaar
- 63: Transferantriebswelle
- 100: Transferantrieb
- 101: Wippe
- 102: Drehpunkt
- 103: Schlitten
- 104: Schlitten
- 105: Winkelhebel
- 106: Winkelhebel
- 107: Anlenkhebel
- 108: Anlenkhebel
- 109: Greiferschiene
- 110: Greiferschiene
- 111: Kardangelenk
- 112: Schubstange
- 113: Schubstange
- 114: Hebel
- 115: Hebel
- 116: Hebelwelle
- 117: Rollenhebel
- 118: Kurvengetriebe
- 119: Anschlag
- 120: Anschlag
- 121: Führungen
- 122: Hubantrieb
- 123: Hubwelle
- 124: Schließantrieb
- 125: Schließwelle
- 126: Vorschubantrieb
- 127: Vorschubwelle
- 128: Antrieb
- 129: Spindel
- 130: Mutter
- 131: Aufbauplatte
- 132: Aufbauplatte
- 133: Führung
- 134: Hebel
- 135: Hebel
- 136: Hebel
- 137: Hebel

## Patentansprüche

1. Transferantrieb für eine Presse mit einem dreiachsigen Transport von Werkstücken durch Bearbeitungsstationen, mit zwei parallel zueinander angeordneten, an Gelenkstangen aufgehängten und geführten Trag- oder Greiferschienen (5, 6; 109, 110), wobei mittels eines Vorrückmechanismus eine horizontale Längsbewegung, mittels eines Hubmechanismus eine Hub-/Senkbewegung sowie mittels eines Spann- bzw. Schließmechanismus eine Querbewegung durchgeführt wird, **dadurch gekennzeichnet, dass** die Greiferschienen (5, 6; 109, 110) in allen drei Bewegungsachsen mittels jeweils einer gesonderten Gelenkstangenanordnung (7 bis 14; 31 bis 34; 56, 57) ohne zusätzliche Führungselemente aufgehängt und geführt sind.

2. Transferantrieb nach Anspruch 1, **dadurch gekennzeichnet, daß** die Greiferschienen (5, 6) ohne zusätzliche Führungen in drei Bewegungsachsen in einer Mehrpunkt-Aufhängung an wenigstens je vier Gelenkstangen (7 bis 10 bzw. 11 bis 14) kardanisch aufgehängt sind, wobei vorzugsweise die Gelenkstangen zur Durchführung der Hub- bzw. Senkbewegung mittels Hebelwellen (18, 19) mit Hebeln (23 bis 26) heb- und senkbar sind.

3. Transferantrieb nach Anspruch 1 oder 2, **dadurch gekennzeichnet, daß** Gelenkstangen (7 bis 14) zur Durchführung der Hub- bzw. Senkbewegung an ihren oberen Enden in Hebeln (23 bis 26) aufgehängt sind, die ihrerseits über Hebelwellen (18, 19) und Rollenhebel (28) mittels Kurvensteuerung angetrieben sind.

4. Transferantrieb nach Anspruch 1 oder 2, **dadurch gekennzeichnet, daß** zur Durchführung der Spann- bzw. Schließbewegung der Greiferschienen (5, 6) über Winkelhebel (35 bis 38) betätigbare Gelenkstangen (31 bis 34) vorgesehen sind, wobei die Winkelhebel (35 bis 38) ihrerseits mittel je einer Hebelwelle (49, 50) mit Einzelhebeln (45 bis 48) und zugehörigen Gelenkstangen (41 bis 44) angetrieben sind.

5. Transferantrieb nach einem der vorhergehenden Ansprüche, **dadurch gekennzeichnet, daß** zur Durchführung einer Vorschubbewegung der Greiferschienen (5, 6) ein Kurvenscheibenantrieb (62) vorgesehen ist, der über einen Rollenhebel (61) auf eine Hebelwelle (60) einwirkt und daß die Hebelwelle (60) einen Antriebshebel (58, 59) und dieser eine mit der jeweiligen Greiferschiene verbundene Gelenkstange (56, 57) antreibt.

6. Transferantrieb nach einem der vorhergehenden Ansprüche, **dadurch gekennzeichnet, daß** den Greiferschienen (5, 6) jeweils zwei vordere (7, 8 bzw. 11, 12) und jeweils zwei hintere (9, 10 bzw. 13, 14) Gelenkstangenanordnungen für die Hub- bzw. Senkbewegung und jeweils eine vordere (31, 33) und eine hintere (32, 34) Gelenkstange für die Spann- bzw. Schließbewegung zugeordnet sind, wobei die vorderen und hinteren Gelenkstangenanordnungen über Schubstangen (22, 54) miteinander in Wirkverbindung stehen.

7. Transferantrieb nach einem der vorhergehenden Ansprüche, **dadurch gekennzeichnet, daß** die Gelenkstangen (7 bis 14) für die Hub- bzw. Senkbewegung und/oder die Gelenkstangen (31 bis 34) für die Spann- bzw. Schließbewegung jeweils mittels einer kurvengesteuerten Hebelwelle (18, 49) angetrieben sind.

8. Transferantrieb insbesondere nach einem der vorhergehenden Ansprüche, **dadurch gekennzeichnet, daß** zur Durchführung einer gemeinsamen Hebe- und Schließbewegung jeweils eine mit der Greiferschiene (109, 110) verbundene Gelenkstange (105, 106) als Winkelhebel ausgebildet ist, der in einem vertikal verschiebbaren Schlitten (103, 104) gelagert ist und daß jeweils ein an einer Hebelwelle (116) gelagerter Hebel (114, 115) eine Schwenk- und Hubbewegung des jeweils hieran kardanisch aufgehängten Winkelhebels (105, 106) durchführt.

9. Transferantrieb nach Anspruch 7, **dadurch gekennzeichnet, daß** die Begrenzung der Schließbewegung bzw. der Hubbewegung mittels Anschlägen (119, 120) für die Winkelhebel (105, 106) erfolgt.

10. Transferantrieb nach Anspruch 1, **dadurch gekennzeichnet, daß** die Greiferschienen (5, 6) ohne zusätzliche Führungen in drei Bewegungsachsen in einer Mehrpunkt-Aufhängung an wenigstens je vier Gelenkstangen (7 bis 10 bzw. 11 bis 14) kardanisch aufgehängt sind, wobei vorzugsweise die Gelenkstangen zur Durchführung der Hub- bzw. Senkbewegung mittels Hubantrieb (122) und Hubwelle (123, 19) mit Hebeln (23 bis 26) heb- und senkbar sind.

11. Transferantrieb nach Anspruch 1, **dadurch gekennzeichnet, daß** zur Durchführung der Spann- bzw. Schließbewegung der Greiferschienen (5, 6) über Winkelhebel (35 bis 38) betätigbare Gelenkstangen (31 bis 34) vorgesehen sind, wobei die Winkelhebel (35 bis 38) ihrerseits mittel je einer Schließwelle (125, 50) mit Einzelhebeln (45 bis 48) und zugehörigen Gelenkstangen (41 bis 44) über Schließantrieb (124) angetrieben sind.

12. Transferantrieb nach einem der vorhergehenden Ansprüche, **dadurch gekennzeichnet, daß** zur Durchführung einer Vorschubbewegung der Greiferschienen (5, 6) ein Vorschubantrieb (126) vorgesehen ist, der über Vorschubwelle (127) Antriebshebel (58, 59) und diese eine mit der jeweiligen Greiferschiene verbundene Gelenkstange (56, 57) antreibt.

13. Transferantrieb nach einem oder mehreren der vorherigen Ansprüche, **dadurch gekennzeichnet, daß** der Hub- und/oder Schließmechanismus auf Aufbauplatte (131, 132) gelagert ist und diese Aufbauplatte (131, 132) in Horizontalführungen (133) geführt und gelagert ist.

14. Transferantrieb nach Anspruch 13, **dadurch gekennzeichnet, daß** auf Aufbauplatte (131, 132) Mutter (130) befestigt ist, die über Spindel (129) in Wirkverbindung mit Antrieb (128) steht.

15. Transferantrieb nach Anspruch 1, **dadurch gekennzeichnet, daß** die Greiferschienen (5, 6) ohne zusätzliche Führungen in drei Bewegungsachsen in einer Mehrpunkt-Aufhängung an wenigstens je vier Gelenkstangen (7 bis 10 bzw. 11 bis 14) kardanisch aufgehängt sind, wobei vorzugsweise die Gelenkstangen zur Durchführung der Hub- bzw. Senkbewegung mittels je einem Hubantrieb (122) mit Hebeln (23 bis 26) hebund senkbar sind.

16. Transferantrieb nach Anspruch 1, **dadurch gekennzeichnet, daß** zur Durchführung der Spann- bzw. Schließbewegung der Greiferschienen (5, 6) über Hebel (134 bis 137) betätigbare Gelenkstangen (31 bis 34) vorgesehen sind, wobei die Hebel (134 bis 137) ihrerseits mittel je einem Schließantrieb (124) antreibbar sind.

## Claims

1. Transfer drive for a press comprising three-axis conveying of workpieces through machining stations, with two mounting or gripper rails (5, 6; 109, 110) arranged parallel to each other and suspended and guided on hinged rods, a horizontal longitudinal movement being carried out by an advance mechanism, a lifting/lowering movement being carried out by a lifting mechanism, and a transverse movement being carried out by a fixing or closing mechanism, **characterised in that** the gripper rails (5, 6; 109, 110) are suspended and guided in all three axes of movement by a respective, separate hinged rod arrangement (7 to 14; 31 to 34; 56, 57), without additional guide elements.

2. Transfer drive according to claim 1, **characterised in that** the gripper rails (5, 6) are suspended cardanically, without additional guides, in three axes of movement in a multi-point suspension on at least four hinged rods (7 to 10 and 11 to 14), the hinged rods preferably being liftable and lowerable by lever shafts (18, 19) with levers (23 to 26) to carry out the lifting and lowering movement.

3. Transfer drive according to claim 1 or 2, **characterised in that** hinged rods (7 to 14) are suspended at their upper ends in levers (23 to 26) to carry out the lifting and lowering movement, the levers in turn being driven via lever shafts (18, 19) and roller levers (28) by means of cam control.

4. Transfer drive according to claim 1 or 2, **characterised in that** to carry out the fixing or closing movement of the gripper rails (5, 6), hinged rods (31 to 34) which can be operated via angled levers (35 to 38) are provided, the angled levers (35 to 38) in turn being driven by means of a respective lever shaft (49, 50) with individual levers (45 to 48) and associated hinged rods (41 to 44).

5. Transfer drive according to any of the preceding claims, **characterised in that** to carry out an advancing movement of the gripper rails (5, 6), a cam-disk drive (62) is provided which acts on a lever shaft (60) via a roller lever (61), and **in that** the lever shaft (60) drives a drive lever (58, 59), and the drive lever drives a hinged rod (56, 57) connected to the respective gripper rail.

6. Transfer drive according to any of the preceding claims, **characterised in that** two respective front (7, 8 and 11, 12) and two respective back (9, 10 and 13, 14) hinged-rod arrangements for the lifting and lowering movement and one respective front (31, 33) and one respective back (32, 34) hinged rod are associated with the gripper rails (5, 6), the front and back hinged-rod arrangements being operatively connected to one another via push rods (22, 54).

7. Transfer drive according to any of the preceding claims, **characterised in that** the hinged rods (7 to 14) for the lifting and lowering movement and/or the hinged rods (31 to 34) for the fixing and closing movement are each driven by a cam-controlled lever shaft (18, 49).

8. Transfer drive in particular according to any of the preceding claims, **characterised in that** to carry out a joint lifting and closing movement a respective hinged rod (105, 106) connected to the gripper rail (109, 110) is formed as an angled lever, mounted in a carriage (103, 104) that can be displaced vertically, and that a respective lever (114, 115) mounted on a lever shaft (116) carries out a pivoting and lifting movement of the angled lever (105, 106) respectively suspended cardanically thereon.

9. Transfer drive according to claim 7, **characterised in that** the closing movement and the lifting movement are limited by stops (119, 120) for the angled levers (105, 106).

10. Transfer drive according to claim 1, **characterised in that** the gripper rails (5,6) are suspended cardanically, without additional guides, in three axes of movement in a multi-point suspension on at least four respective hinged rods (7 to 10 and 11 to 14), the hinged rods preferably being liftable and lowerable by a lifting drive (122) and lifting shaft (123, 19) with levers (23 to 26), to carry out the lifting and lowering movement.

11. Transfer drive according to claim 1, **characterised in that** to carry out the fixing and closing movement of the gripper rails (5, 6), hinged rods (31 to 34) which can be operated via angled levers (35 to 38) are provided, the angled levers (35 to 38) in turn being driven via a closing drive (124) by a respective closing shaft (125, 50) with individual levers (45 to 48) and associated hinged rods (41 to 44).

12. Transfer drive according to any of the preceding claims, **characterised in that** to carry out an advancing movement of the gripper rails (5, 6) an advance drive (126) is provided which drives the drive levers (58, 59) via advance shaft (127), and said advance shaft (127) drives a hinged rod (56, 57) connected to the respective gripper rail.

13. Transfer drive according to any one of more of the preceding claims, **characterised in that** the lifting and/or closing mechanisms are mounted on a fitting plate (131, 132), and the fitting plate (131, 132) is guided and mounted in horizontal guides (133).

14. Transfer drive according to claim 13, **characterised in that** a nut (130) is fixed to the fitting plate (131, 132) and is operatively connected to drive (128) via spindle (129).

15. Transfer drive according to claim 1, **characterised in that** the gripper rails (5, 6) are suspended cardanically, without additional guides, in three axes of movement in a multi-point suspension on at least four respective hinged rods (7 to 10 and 11 to 14), the hinged rods preferably being liftable and lowerable by a respective lifting drive (122) with levers (23 to 26) to carry out the lifting and lowering movement.

16. Transfer drive according to claim 1, **characterised in that** to carry out the fixing and closing movement of the gripper rails (5, 6), hinged rods (31 to 34) which can be operated via levers (134 to 137) are provided, wherein the levers (134 to 137) in turn can be driven by a respective closing drive (124).

## Revendications

1. Entraînement de transfert pour une presse comprenant un transport à trois axes de pièces à travers des postes de traitement, comprenant deux rails porteurs ou preneurs (5, 6 ; 109, 110) agencés parallèlement l'un à l'autre, suspendus à des tiges articulées et guidés, un mouvement longitudinal horizontal étant mis en oeuvre au moyen d'un mécanisme d'avancement, un mouvement de levage et d'abaissement étant mis en oeuvre au moyen d'un mécanisme de levage, et un mouvement transversal étant mis en oeuvre au moyen d'un mécanisme de tension ou de fermeture,
**caractérisé en ce que** les rails preneurs (5, 6 ; 109, 110) sont suspendus et guidés dans tous les trois axes de mouvement, au moyen à chaque fois d'un dispositif à tiges articulées particulier (7 à 14 ; 31 à 34 ; 56, 57), sans élément de guidage supplémentaire.

2. Entraînement de transfert selon la revendication 1,
**caractérisé en ce que** les rails preneurs (5, 6) sont suspendus à la Cardan, sans guide supplémentaire, dans trois axes de mouvement, dans une suspension à plusieurs points, au moins à chaque fois à quatre tiges articulées (7 à 10 ou 11 à 14), de préférence les tiges articulées pouvant être levées et abaissées pour la mise en oeuvre du mouvement de levage ou d'abaissement, au moyen d'arbres à levier (18, 19) avec des leviers (23 à 26).

3. Entraînement de transfert selon la revendication 1 ou 2,
**caractérisé en ce que** des tiges articulées (7 à 14) sont suspendues, pour la mise en oeuvre du mouvement de levage ou d'abaissement, à leurs extrémités supérieures, dans des leviers (23 à 26) qui, quant à eux, sont entraînés par l'intermédiaire d'arbres à levier (18, 19) et de leviers à galet (28), au moyen d'une commande à came.

4. Entraînement de transfert selon la revendication 1 ou 2,
**caractérisé en ce que**, pour la mise en oeuvre du mouvement de tension ou de fermeture des rails preneurs (5, 6), on prévoit des tiges articulées (31 à 34) actionnables par l'intermédiaire de leviers coudés (35 à 38), les leviers coudés (35 à 38) étant quant à eux entraînés à chaque fois au moyen d'un arbre à levier (49, 50) avec des leviers individuels (45 à 48) et des tiges articulées associées (41 à 44).

5. Entraînement de transfert selon l'une des revendications précédentes,
**caractérisé en ce que**, pour la mise en oeuvre d'un mouvement d'avancement des rails preneurs (5, 6), on prévoit un entraînement à came (62) qui agit par l'intermédiaire d'un levier à galet (61) sur un arbre à levier (60), et **en ce que** l'arbre à levier (60) entraîne un levier d'entraînement (58, 59) et celui-ci entraîne une tige articulée (56, 57) reliée au rail preneur correspondant.

6. Entraînement de transfert selon l'une des revendications précédentes,
**caractérisé en ce qu'**aux rails preneurs (5, 6) sont associés à chaque fois deux dispositifs à tiges articulées avant (7, 8 ou 11, 12) et à chaque fois deux dispositifs à tiges articulées arrière (9, 10 ou 13, 14) pour le mouvement de levage et le mouvement d'abaissement respectivement, et à chaque fois une tige articulée avant (31, 33) et une tige articulée arrière (32, 34) pour le mouvement de tension et le mouvement de fermeture respectivement, les dispositifs à tiges articulées avant et arrière étant en liaison active par l'intermédiaire de tiges de poussée (22, 54).

7. Entraînement de transfert selon l'une des revendications précédentes,
**caractérisé en ce que** les tiges articulées (7 à 14) pour le mouvement de levage ou d'abaissement et/ou les tiges articulées (31 à 34) pour le mouvement de tension ou de fermeture sont entraînées à chaque fois au moyen d'un arbre à levier (18, 49) commandé à came.

8. Entraînement de transfert en particulier selon l'une des revendications précédentes,
**caractérisé en ce que**, pour la mise en oeuvre d'un mouvement de levage et de fermeture commun, une tige articulée (105, 106) reliée au rail preneur (109, 110) est à chaque fois réalisée sous forme d'un levier coudé, qui est logé dans un chariot (103, 104) déplaçable verticalement, et **en ce que** à chaque fois un levier (114, 115) logé sur un arbre à levier (116) réalise un mouvement de basculement et un mouvement de levage du levier coudé (105, 106) qui y est à chaque fois suspendu à la Cardan.

9. Entraînement de transfert selon la revendication 7,
**caractérisé en ce que** la limitation du mouvement de fermeture ou du mouvement de levage est réalisée au moyen de butées (119, 120) pour les leviers coudés (105, 106).

10. Entraînement de transfert selon la revendication 1,
**caractérisé en ce que** les rails preneurs (5, 6) sont suspendus à la Cardan, sans guide supplémentaire, dans trois axes de mouvement, dans une suspension à plusieurs points, au moins à chaque fois à quatre tiges articulées (7 à 10 ou 11 à 14), de préférence les tiges articulées pouvant être levées et abaissées pour la mise en oeuvre du mouvement de levage ou du mouvement d'abaissement au moyen d'un entraînement de levage (122) et d'un arbre de levage (123, 19) avec des leviers (23 à 26).

11. Entraînement de transfert selon la revendication 1,
**caractérisé en ce que**, pour la mise en oeuvre du mouvement de tension ou du mouvement de fermeture des rails preneurs (5, 6), on prévoit des tiges articulées (31 à 34) actionnables par l'intermédiaire de leviers coudés (35 à 38), les leviers coudés (35 à 38) étant entraînés quant à eux au moyen à chaque fois d'un arbre de fermeture (125, 50) avec des leviers individuels (45 à 48) et des tiges articulées associées (41 à 44) par l'intermédiaire d'un entraînement de fermeture (124).

12. Entraînement de transfert selon l'une des revendications précédentes,
**caractérisé en ce que**, pour la mise en oeuvre d'un mouvement d'avancement des rails preneurs (5, 6), on prévoit un entraînement d'avancement (126) qui entraîne, par l'intermédiaire d'un arbre d'avancement (127), un levier d'entraînement (58, 59) et celui-ci une tige articulée (56, 57) reliée au rail preneur correspondant.

13. Entraînement de transfert selon l'une ou plusieurs des revendications précédentes,
**caractérisé en ce que** le mécanisme de levage et/ou le mécanisme de fermeture sont montés sur des plaques de montage (131, 132) et ces plaques de montage (131, 132) sont guidées et logées dans des guides horizontaux (133).

14. Entraînement de transfert selon la revendication 13,
**caractérisé en ce qu'**un écrou (130) est fixé sur la plaque de montage (131, 132), qui est en liaison active par l'intermédiaire d'un pivot (129) avec l'entraînement (128).

15. Entraînement de transfert selon la revendication 1,
**caractérisé en ce que** les rails preneurs (5, 6) sont suspendus à la Cardan, sans guide supplémentaire, dans trois axes de mouvement, dans une suspension à plusieurs points, au moins à chaque fois à quatre tiges articulées (7 à 10 ou 11 à 14), de préférence les tiges articulées pouvant être levées et abaissées pour la mise en oeuvre du mouvement de levage ou du mouvement d'abaissement au moyen d'un entraînement de levage (122) avec des leviers (23 à 26).

16. Entraînement de transfert selon la revendication 1,
**caractérisé en ce que**, pour la mise en oeuvre du mouvement de tension ou du mouvement de fermeture des rails preneurs (5, 6), on prévoit des tiges articulées (31 à 34) actionnables par l'intermédiaire de leviers (134 à 137), les leviers (134 à 137) pouvant être entraînés quant à eux au moyen à chaque fois d'un entraînement de fermeture (124).
